# EUROPÄISCHE PATENTSCHRIFT

(11) **EP 0 515 789 B1**
(45) Veröffentlichungstag und Bekanntmachung des Hinweises auf die Patenterteilung: **07.06.1995**
(21) Anmeldenummer: 92104722.1
(22) Anmeldetag: 18.03.1992
(51) Int. Cl.: D06F 71/28

(54) **Vorrichtung zum Bügeln eines Ärmels in seinem unteren Bereich**
Device for pressing a sleeve end
Dispositif pour repasser la partie inférieure d'une manche

(30) Priorität: 28.05.1991 DE 4117458
(43) Veröffentlichungstag der Anmeldung: 02.12.1992
(73) Patentinhaber: BRISAY Maschinen-GmbH, D-63741 Aschaffenburg (DE)
(72) Erfinder: Schmidt, Werner, W-8752 Mömbris (DE); Wombacher, Johann, W-6453 Seligenstadt (DE)
(74) Vertreter: Fincke, Karl Theodor, Dipl.-Phys. Dr.

(56) Entgegenhaltungen:
- DE-A- 2 904 802
- GB-A- 655 208

## Beschreibung

Die Erfindung betrifft eine Vorrichtung zum Bügeln eines Ärmels in seinem unteren Bereich, insbesondere den unteren Bereich eines Sakkoärmels. Bisher wurde dieser Bereich mit der Hand gebügelt.

Das Dokument DE.A.2 904 802 weist eine Vorrichtung zum Bügeln eines Ärmels in seinem unteren Bereich, mit einem mittleren Bügelkörper, auf den der untere Bereich des Ärmels zu stecken ist, mit einem dabei von dem unteren Bereich des Ärmels umfaßten, relativ zu dem mittleren Bügelkörper verschiebbaren Spannkörper, mittels dem der untere Bereich des Ärmels um den mittleren Bügelkörper zu spannen ist, und mit zwei äußeren Bügelkörpern, die von einander gegenüberliegenden Seiten an den um den mittleren Bügelkörper gespannten unteren Bereich des Ärmels drückbar sind.

Aufgabe der Erfindung ist es, eine Vorrichtung genannter Art anzugeben, mittels der das Bügeln halbautomatisch erfolgt.

Zur Lösung dieser Aufgabe ist die Vorrichtung gekennzeichnet durch einen mittleren Bügelkörper, auf den der untere Bereich des Ärmels zu stecken ist, durch einen dabei von dem unteren Bereich des Ärmels umfaßten, relativ zu dem mittleren Bügelkörper verschiebbaren Spannkörper, mittels dem der untere Bereich des Ärmels um den mittleren Bügelkörper zu spannen ist, und durch zwei äußere Bügelkörper, die von einander gegenüberliegenden Seiten an den um den mittleren Bügelkörper gespannten unteren Bereich des Ärmels drückbar sind, wobei der mittlere Bügelkörper den Spannkörper U-förmig umfaßt und der Spannkörper den Bügelkörper überragt.

Im allgemeinen wird der Innenbereich des Ärmels um den mittleren Bügelkörper gespannt, wobei der Spannkörper an den äußeren Bereich des Ärmels angreift, also an den Bereich des Ärmelschlitzes, wenn ein solcher Schlitz vorhanden ist.

Die Betätigung der Vorrichtung hinsichtlich Bewegung des Spannkörpers, Bewegung und Andruck der äußeren Bügelkörper und das Einschalten und Ausschalten von Bügeldampf und anschließend Finishing-Luft kann programmgesteuert erfolgen, ausgelöst durch einen Fußschalter.

Damit Bügeldampf und Finishing-Luft nicht nach unten aus dem Ärmel austreten kann, ist die Vorrichtung bevorzugt dadurch gekennzeichnet, daß sich oberhalb des unteren Endes des um den mittleren Bügelkörper gespannten Ärmels Dampfaustrittslöcher und/oder Luftaustrittslöcher in dem mittleren Bügelkörper und/oder den äußeren Bügelkörpern befinden. Dabei kann eine Beheizung und Belüftung vorgesehen sein, wie sie in dem europäischen Patent 75 115 beschrieben ist.

Um Quetschfalten beim Bügeln zu verhindern, ist die Vorrichtung bevorzugt dadurch gekennzeichnet, daß die äußeren Bügelkörper einer konvexen Rundung des mittleren Bügelkörpers angepaßte konkave Rundungen aufweisen und daß die äußeren Bügelkörper spitzwinklig in bezug zur Spannrichtung des Spannkörpers an den mittleren Bügelkörper drückbar sind.

Eine besonders einfache Steuerung bei rascher Arbeit der Vorrichtung ergibt sich, wenn die Verschiebung des Spannkörpers und/oder der äußeren Bügelkörper pneumatisch erfolgt.

Die Erfindung wird im folgenden an einem Ausführungsbeispiel unter Hinweis auf die beigefügten Zeichnungen beschrieben.

Fig. 1 zeigt eine Aufsicht auf die Vorrichtung.

Fig. 2 zeigt eine Seitenansicht der Vorrichtung nach Fig. 1 aus der Blickrichtung II in Fig. 1.

Fig. 3 zeigt einen Schnitt durch die Vorrichtung nach Fig. 1 im Schnitt III-III in Fig. 1.

Fig. 4 zeigt eine Ansicht nach der Fig. 1 von unten.

Die Vorrichtung nach dem Ausführungsbeispiel weist einen Grundkörper 2 auf, auf dem sich ein mittlerer Bügelkörper 4 in Form eines Lochblechs befindet, auf dem der untere Bereich eines Ärmels zu stecken ist. Dabei wird der Innenbereich des Ärmels um eine Rundung 6 des mittleren Bügelkörpers 4 gelegt. Der mittlere Bügelkörper 4 ist im Querschnitt im wesentlichen U-förmig und hat etwas zueinander strebende Schenkel 8 und 10, die einen Schlitz 12 freilassen. Der mittlere Bügelkörper 4 umschließt einen Spannkörper 14 in Form eines Schwerts, das den mittleren Bügelkörper 4 überragt. Im Bereich seines oberen Endes sind die Kanten 16, 18 des Spannkörpers 14 abgeschrägt. Der Spannkörper 14 befindet sich auf einem Schlitten 20, der durch eine Führungsnut 42 in dem Grundkörper 2 geführt verfahrbar ist. Hierzu befindet sich an dem in Fig. 1 linken Ende des Schlittens 20 eine Platte 22, die bis unter den Grundkörper 2 ragt und an der unterhalb des Grundkörpers 2 ein Kolben 24 eines pneumatischen Spannzylinders 26 angreift.

An den beiden Seiten des Grundkörpers 2 sind Führungsarme 28 angesetzt, auf denen Halter 30 für zwei äußere Bügelkörper 32 angesetzt sind. An die beiden Halter 30 greifen Kolben 34 von pneumatischen Zylindern 36 an, mittels denen die äußeren Bügelkörper 32 an den mittleren Bügelkörper 4 zu drücken sind.

Zur Einführung von Dampf in den mittleren Bügelkörper 4 befindet sich in dem Grundkörper eine Dampfeinlaßbohrung 38.

Die äußeren Bügelkörper 32 sind durch die Führungsarme 28 spitzwinklig in bezug zur Spannrichtung des Spannkörpers 14 an den mittleren Bügelkörper 4 heranzuführen. Sie weisen Rundungen 40 auf, die der Rundung 6 des mittleren Bügelkörpers 4 angepaßt sind.

## Patentansprüche

1. Vorrichtung zum Bügeln eines Ärmels in seinem unteren Bereich, mit einem mittleren Bügelkörper (4), auf den der untere Bereich des Ärmels zu stecken ist, mit einem dabei von dem unteren Bereich des Ärmels umfaßten, relativ zu dem mittleren Bügelkörper (4) verschiebbaren Spannkörper (14), mittels dem der untere Bereich des Ärmels um den mittleren Bügelkörper (4) zu spannen ist, und mit zwei äußeren Bügelkörpern (32), die von einander gegenüberliegenden Seiten an den um den mittleren Bügelkörper (4) gespannten unteren Bereich des Ärmels drückbar sind, dadurch **gekennzeichnet**, daß der mittlere Bügelkörper (4) den Spannkörper (14) U-förmig umfaßt und daß der Spannkörper (14) den Bügelkörper (4) überragt.

2. Vorrichtung nach Anspruch 1, dadurch gekennzeichnet, daß sich oberhalb des unteren Endes des um den mittleren Bügelkörper (4) gespannten Ärmels Dampfaustrittslöcher und/oder Luftaustrittslöcher in dem mittleren Bügelkörper (4) und/oder den äußeren Bügelkörpern (32) befinden.

3. Vorrichtung nach Anspruch 1, dadurch gekennzeichnet, daß die äußeren Bügelkörper (32) einer konvexen Rundung (6) des mittleren Bügelkörpers (4) angepaßte konkave Rundungen (40) aufweisen und daß die äußeren Bügelkörper (32) spitzwinklig in bezug zur Spannrichtung des Spannkörpers (14) an den mittleren Bügelkörper (4) drückbar sind.

4. Vorrichtung nach einem der vorstehenden Ansprüche, dadurch gekennzeichnet, daß die Verschiebung des Spannkörpers (14) und/oder der äußeren Bügelkörper (32) pneumatisch erfolgt.

## Claims

1. Apparatus for ironing the lower part of a sleeve, having a central ironing member (4) onto which the lower part of the sleeve is to be fitted, having a tensioning member (14) which is surrounded by the lower part of the sleeve and is movable relative to the central ironing member (4) and by means of which the lower part of the sleeve is to be tensioned around the central ironing member (4), and having two outer ironing members (32) which can be pressed, from opposing sides, against the lower part of the sleeve tensioned around the central ironing member (4), characterised in that the central ironing member (4) surrounds the tensioning member (14) in a U-shaped configuration and in that the tensioning member (14) projects beyond the ironing member (4).

2. Apparatus according to claim 1, characterised in that, above the lower end of the sleeve tensioned around the central ironing member (4), there are steam escape holes and/or air escape holes in the central ironing member (4) and/or the outer ironing members (32).

3. Apparatus according to claim 1, characterised in that the outer ironing members (32) have concave rounded portions (40) adapted to the convex rounding (6) of the central ironing member (4) and in that the outer ironing members (32) can be pressed against the central ironing member (4) at an acute angle relative to the direction of pull of the tensioning member (14).

4. Apparatus according to one of the preceding claims, characterised in that the tensioning member (14) and/or the outer ironing members (32) are moved pneumatically.

## Revendications

1. Dispositif pour repasser la partie inférieure d'une manche, avec un corps de repassage (4) médian, sur lequel est placée la partie inférieure de la manche, avec un corps de serrage entourant la partie inférieure de la manche, déplaçable par rapport au corps de repassage médian (4), corps de serrage (14) au moyen duquel la partie inférieure de la manche peut être fixée autour du corps de repassage médian (4), et dispositif comportant deux corps de repassage extérieur (32) qui sont compressibles par les deux côtés opposés sur le corps de repassage médian (4) sur la partie inférieure tendue de la manche, caractérisé en ce que le corps de repassage médian (4) enserre le corps de serrage (14) en forme de U et en ce que le corps de serrage (14) fait saillie sur le corps de repassage (4).

2. Dispositif selon la revendication 1, caractérisé en ce que au-dessus de l'extrémité inférieure de la manche tendue autour du corps de repassage médian (4) se trouvent des trous de sortie de vapeur et/ou des trous de sortie d'air dans le corps de repassage médian (4) et/ou dans les corps de repassage extérieurs (32).

3. Dispositif selon la revendication 1, caractérisé en ce que les corps de repassage extérieurs (32) présentent des arrondis concaves (40) adaptés à un arrondi convexe (6) du corps de repassage médian (4) et en ce que les corps de repassage extérieurs (32) sont compressibles selon un angle aigu par rapport à la direction de tension du corps de serrage (14) sur le corps de repassage médian (4).

4. Dispositif selon l'une des revendications précédentes, caractérisé en ce que le déplacement du corps de serrage (14) et/ou des corps de repassage extérieurs (32) s'effectue pneumatiquement.
